# EUROPÄISCHE PATENTSCHRIFT

(11) **EP 0 422 353 B1**
(45) Veröffentlichungstag und Bekanntmachung des Hinweises auf die Patenterteilung: **12.10.1994**
(21) Anmeldenummer: 90115231.4
(22) Anmeldetag: 08.08.1990
(51) Int. Cl.: C21D 9/22, F27B 17/00, F27B 5/02, F27B 5/04

(54) **Ofen zur partiellen Wärmebehandlung von Werkzeugen**
Furnace for the partial thermic treatment of tools
Four pour le traitement thermique partiel d'outils

(30) Priorität: 12.10.1989 DE 3934103
(43) Veröffentlichungstag der Anmeldung: 17.04.1991
(73) Patentinhaber: IPSEN INDUSTRIES INTERNATIONAL GESELLSCHAFT MIT BESCHRÄNKTER HAFTUNG, D-47533 Kleve (DE)
(72) Erfinder: Edenhofer, Bernd, Dr., D-4190 Kleve (DE); Wolfgang, Peter, Dipl.-Ing., D-4240 Emmerich (DE)
(74) Vertreter: Stenger, Watzke & Ring Patentanwälte

(56) Entgegenhaltungen:
- DE-A- 1 533 954
- DE-A- 2 113 287
- DE-A- 3 150 448
- FR-A- 2 487 491
- US-A- 3 615 927

## Beschreibung

Die Erfindung betrifft einen Ofen zur partiellen Wärmebehandlung von einen Einspannbereich und einen Arbeitsbereich aufweisenden Werkzeugen, insbesondere Bohrern, mit einer die Chargen für die Werkzeuge aufnehmende sowie eine Tür aufweisende Heizkammer, in der Wärmestrahlung abgebende Heizelemente für die Härtung unter Vakuumbedingungen angeordnet sind, mit einer Evakuiereinrichtung, mit einer Abschreckeinrichtung sowie mit einem Chargiergestell zur Aufnahme der zu behandelnden Werkzeuge, wobei der nicht zu erwärmende Einspannbereich innerhalb und der zu erwärmende Arbeitsbereich außerhalb des Chargiergestells angeordnet ist, und wobei der Ofen einen ersten Bereich aufweist, in dem die ständig auf Arbeitstemperatur sich befindende Heizkammer angeordnet ist,
der Ofen weiterhin einen zweiten Bereich zum Be- und Entladen sowie zum Abschrecken aufweist und wobei
zwischen diesen beiden Bereichen eine Transporteinrichtung für die Chargen angeordnet ist.

Öfen zur partiellen Wärmebehandlung von Werkzeugen, beispielsweise von Spiralbohrer-Rohlingen aus Schnellarbeitsstehl, sind bekannt. Derartige Spiralbohrer sollen im Schneidbereich voll durchgehärtet sein, während sie demgegenüber im Schaftbereich, also auf der Einspannseite, weich bleiben sollen. Eine Forderung ist dabei, daß der Übergang von dem einen Bereich in den anderen möglichst klein sein soll. Dies wird dadurch erreicht, daß dar Schneidbereich je nach HSS-Sorte bei Temperaturen zwischen 1140 und 1300°C austenitisiert und danach abgeschreckt wird, während der Schaftbereich nicht wärmer als 850°C werden darf.

Ein bekannter Ofen zur partiellen Wärmebehandlung sieht die Härtung im Vakuum vor. Dabei werden die Werkzeuge beispielsweise in Form der Spiralbohrer-Rohlinge in eine massive Aufnahme, welche meist aus Stahl besteht, mit hoher Wärmespeicher-Kapazität eingesteckt und in einen Vakuumofen eingebracht. Anschließend erfolgt die Evakuierung sowie das Aufheizen des Ofens mit der darin befindlichen Charge. Die aus der Aufnahme herausragenden Teile der Werkstücke, nämlich der Schneidteile das Bohrers, werden durch die durch die Heizelemente abgegebene Wärmestrahlung auf Austenitisierungstemperatur erwärmt, während der in der Chargierplatte befindliche Teil, nämlich der Schaft des Spiralbohrer-Rohlings, gegen die Wärmestrahlung abgeschirmt ist. Die große Masse der Aufnahmevorrichtung für die Werkzeuge verhindert dabei, daß diese sich auf Temperaturen über 850°C erwärmen.

Nachteilig bei einem derartigen Ofen zur partiellen Wärmebehandlung von Werkstücken ist die sehr lange Aufheiz- und Abkühlzeit, welche eine ausgedehnte Übergangszone vom harten zum weichen Bereich verursacht. Darüber hinaus müssen außer den Werkstücken alle in der Heizkammer befindlichen Ofenteile, nämlich die Heizung, Heizverbindung, Isolierung, Chargenaufnahme aufgewärmt und beim anschließenden Abschreckvorgang wieder abgekühlt werden. Daraus resultieren nachteiligerweise ein hoher Zeitaufwand, hohe Wärmeverluste sowie ein geringer "Wirkungsgrad" bezüglich des Verhältnisses von Nutzmasse zu Leernasse. Darüber hinaus ist mit einem derartigen Ofen nur eine niedrige Produktivität erzielbar, d.h. die Stückzahl pro Stunde ist im Verhältnis zu den Betriebs- und Anlagekosten gering, wodurch hohe Stückkosten entstehen.

Ein Ofen der gattungsgemäßen Art ist aus der US-PS 36 15 927 bekannt.

Bei dem vorbekannten Ofen bildet die Heizkammer den gesamten ersten Bereich, der durch eine vertikal verfahrbare Tür von dem zweiten Bereich zum Be- und Entladen sowie zum Abschrecken getrennt ist. Die auf dem Chargiergestell angeordneten zu behandelnden Werkzeuge werden horizontal zwischen der Heizkammer und dem zweiten Bereich verfahren. Es ergibt sich dabei ein Arbeitszyklus von undefiniertem zeitlichen und thermischen Verlauf, bei welchem die vertikale Trennwand zwischen Heizkammer und zweitem Bereich nach oben verfahren und das Chargiergestell mit den zu behandelnden Werkzeugen aus der Heizkammer in den zweiten Bereich verfahren wird. Hier kommt es zu Wärmeverlusten und insbesondere einem zeitlich unbestimmten Härtungsübergang, der zu unerwünscht ausgedehnten Übergangszonen vom harten zum weichen Bereich beim zu behandelnden Werkzeug führt. Insbesondere ist mit einem derartigen Ofen nur eine niedrige Produktivität erzielbar, d.h. die Stückzahl pro Stunde ist im Verhältnis zu den Betriebs- und Anlagekosten gering, wodurch hohe Stückkosten entstehen.

Die DE-OS 31 50 448 offenbart einen Dreikammervakuumofen, bei welchem in der mittleren Kammer eine Heizkammer angeordnet ist, in die die Chargen mittels zweier kranartiger Elemente herein- und herausgehoben werden.

Die DE-OS 21 13 287 offenbart einen Vakuumofen zur Wärmebehandlung von metallischen Gegenständen, in welchem eine Heizkammar mit seitlicher Verschlußtür angeordnet ist, in welcher die Chargen mittels eines Kranes und einer Teleskoparmvorrichtung angebracht und herausgezogen werden.

Davon ausgehend liegt der Erfindung die Aufgabe zugrunde, einen leistungsfähigen Ofen zur partiellen Wärmebehandlung von Werkzeugen zu schaffen, wobei insbesondere die Übergangszone vom harten zum weichen Bereich gering sein soll.

Als technische Lösung wird mit der Erfindung vorgeschlagen, daß die Heizkammer eine absenkbare Bodenluke aus Isolationsmaterial aufweist und daß das Chargiergestell aus einer Isolierplatte besteht, auf der ein Strahlungsschirm angeordnet ist, wobei das Chargiergestell mittels der Transporteinrichtung unter die Heizkammer verfahrbar ist und dabei in seiner Arbeitsposition die abgesenkte Bodenluke ersetzt.

Mit einem derartigen Ofen zur partiellen Wärmebehandlung von Werkzeugen lassen sich auf wirtschaftliche Weise sehr kurze Übergangszonen vom harten zum weichen Abschnitt erzielen. Die Werkzeuge werden dabei unter Vakuum aus dem kalten Bereich des Ofens in den warmen Bereich, d.h. in die Heizkammer gefahren, die bereits auf Arbeitstemperatur ist. Sobald die Charge in dieser Heizkammar angelangt ist, erfolgt sofort die volle Wärmeübertragung durch Strahlung von dar warmen Heizkammar auf die partiell zu härtendan Werkstücke ohne zeitliche Verzögerung. Dadurch ist eine hohe Wärmeübertragungsleistung gewährleistet, so daß die zu härtenden Abschnitte des Werkstücks innerhalb weniger Minuten bis zum Kern auf Arbeitstemperatur aufgewärmt sind. Anschließend können die Werkstücke die warme Heizkammar wieder verlassen und im kalten Bereich des Ofens abgeschreckt werden. Der kurze Zeitbedarf für die Wärmeübertragung gewährleistet, daß bei Spiralbohrer-Rohlingen die durch Wärmeleitung längs der Bohrerachse in den abgeschirmten Abschnitt des Werkstückes, nämlich in den Schaft des Bohrers, abgeführte Wärmemenge sehr gering ist und dadurch dieser Abschnitt kalt und im ursprünglichen Zustand, also weich bleibt.

Aufgrund der erfindungsgemäßan Ausgestaltung lassen sich die Wärmeverluste beim Verfahren der Charge in die oder aus der Heizkammer gering halten. Zudem ist der zeitliche Verlauf des Übergangs aus der Heizkammar in den Abschreckbereich definierbar. Durch die erfindungsgemäße Ausgestaltung des Chargiergestells als Bodenluke wird zudem eine unerwünschte regelmäßige Mithärtung des Chargiergestells vermieden. Die Zeit, in welcher die Heizkammer geöffnet ist, wird radikal verkürzt.

Die absenkbare Bodenluke besteht vorzugsweise aus dem gleichen Isolationsmaterial wie das Gehäuse dar Heizkammer. Allerdings ist sie ohne wärmespeichernde Platte ausgestattet, da im abgesenkten Zustand der Bodenluke diese ansonsten Wärmestrahlung ohne Nutzwert abgeben würde, da sich dann die Bodenluke außerhalb der Heizkammer befindet und durch das Chargiergestell ersetzt worden ist. Die Isolierplatte der Bodenluke kann beispielsweise aus Keramikfasern bestehen. Als weiteres bewegliches Element besitzt die Heizkammar eine isolierte Tür zum Ein- und Ausfahren dar Charge, wobei diese Tür im Gegensatz zur absenkbaren Bodenluke auf der Innenseite mit wärmespeichernden Platten versehen sein kann. Der auf der Isolierplatte das Chargiergestells angeordnete Strahlungsschirm vermindert durch Reflexion Wärmeübertragung auf das Chargiergestell.

Das Chargiergestell ist dabei zusätzlich mit einer Hab- und Senkeinrichtung versehen, so daß das Chargiergestell, nachdem es unterhalb der Heizkammer positioniert worden ist, gegen das Gehäuse der Heizkammer gepreßt werden kann und somit vermieden wird, daß Strahlungswärme über Spalt in den kalten Ofenraum fließt.

In einer Weiterbildung des Chargiergestells ist die Isolierplatte mit ihrem Strahlungsschirm auf einer Grundplatte angeordnet, was insgesamt die Stabilität das Chargiergestells verbessert.

In einer weiteren Weiterbildung des Chargiergestells sind der Strahlungsschirm und die Isolierplatte sowie ggf. die Grundplatte mit durchgehenden Bohrungen für die Aufnahme der Werkzeuge versehen und unterhalb davon ist eine Bodenplatte mit Abstand angeordnet, wobei dieser Abstand mit einer Verstelleinrichtung verstellbar ist. Dadurch ist eine Möglichkeit geschaffen, die "Eintauchtiefe" des Werkstückes entsprechend den Bedürfnissen zu variieren.

Schließlich wird in einer Weiterbildung des Chargiergestells vorgeschlagen, daß die Bodenplatte für die Höhenverstellung auf ihrer Außenseite einen Strahlungsschirm aufweist. Dieser vermindert die Wärmeübertragung von der darunterliegenden warmen Bodenluke auf die Bodenplatte.

In einer ersten Ausführungsform ist der Ofen ein Einkammer-Vakuumofen. Dieser besitzt dann zwei Plätze, nämlich einen kalten Platz für den einem Bereich, auf dem die Charge während des Evakuierans und das Abschreckens steht und dar derüber hinaus dem Be- umd Entladen dient, sowie einen warmem Platz für dem anderem Bereich mit der Heizkammer.

Alternativ zum Einkammer-Vakuumofen kann als Ofen für die partielle Wärmebehandlung auch ein Mehrkammer-Vakuumofen vorgesehen sein, wobei die beiden Bereiche im jeweils einer Kammer vorgesehen sind und wobei die Kammern jeweils durch vakuumdichte und thermisch isolierende Zwischentüren voneinander getrennt sind. Die beiden Bereiche für die partielle Wärmebehandlumg sind somit durch voneinander unabhängige Kammern gebildet.

Beim Mehrkammer-Vakuumofen ist dieser vorzugsweise ein Dreikammer-Vakuumofen, bei dem nacheinander eine Vorkammer, eine Heizkammer sowie eine Abschreckkammer angeordnet sind, wobei jeder der Kammern eine Evakuiereinrichtung zugeordnet ist. Die drei Kammern sind dabei ebenfalls durch thermische und vakuumdichte Zwischentüren voneinander getrennt. Die Vorkammer dient dabei ausschließlich als evakuierbare Spülkammar, indem vor dem Transport der Charge in die nachfolgende Heizkammer diese Vorkammer auf den gleichen Arbeitsdruck evakuiert wird, wie er in der Heizkammer herscht. Die Heizkammar verbleibt im warmen Zustand ständig unter Vakuum, so daß die Materialien für Isolation und Heizung nicht oxidationsbeständig bei hohen Temperaturen zu sein brauchen. Verwendet wird daher in der Heizkammer im wesentlichen Graphitmaterial oder Molybdän. Die Abschreckkammer enthält beispielsweise ein Gebläse sowie einen Wärmetauscher zur Rückkühlung des Gases, wobei diese beiden Bauelemente auch als externe Einheit ausgebildet sein können. In der Abschreckkammer befindet sich weiterhin ein Transportsystem, das den im dar Vorkammer gleich ist.

In einer bevorzugten Weiterbildung der Heizkammer weist deren Gehäuse eine hochtemperaturbeständige und, wann sie bei den hohen Temperaturen nicht ständig unter Vakuum steht, oxidationsbeständige Isolierung auf, an deren Innenseite ebenfalls hochtemperaturbeständige und ggf. oxidationsbeständige, wärmespeichernde Platten mit hohem Wärmeemissionsverhalten angeordnet sind. Durch eine derart ausgebildete Heizkammer ist ein optimales Wärmeverhalten gewährleistet. Während die Isolierung, die beispielsweise aus Aluminiumoxid-Fasern besteht, für die thermische Isolierung der Heizkammer nach außen hin sorgt, sorgen die wärmespeichernden Platten, bei denen es sich beispielsweise um Siliziumcarbid-Platten handeln kann, für die notwendige sofortige Wärmestrahlung, wenn die Charge in das Gehäuse der Heizkammer transportiert worden ist. Die Isolierung sowie die wärmespeichernden Platten brauchen nur dann aus einem oxidationsbeständigen Material bestehen, wenn diese mit Luft in Berührung kommen. Dies ist beispielsweise beim Einkammer-Vakuumofen der Fall, nicht jedoch beim Dreikammer-Vakuumofen, bei den die Kammern separat voneinander evakuierbar sind.

Die Heizelemente können dabei an der Decke bzw. an der Decke sowie an der Seite angeordnet sein und bestehen ebenfalls aus hochtemperaturbeständigem und ggf. oxidationsbeständigem sowie weiterhin vakuumfestem Heizleiter-Werkstoff, beispielsweise Kanthal.

Schließlich wird in einer Weiterbildung vorgeschlagen, daß im kalten Bereich des Ofens Wärmetauscherelemente angeordnet sind. Diese dienen der Rückkühlung der Gase.

Zwei Ausführungsbeispiele eines erfindungsgemäßen Ofens zur partiellen Wärmebehandlung von Werkzeugen in Form von Spiralbohrern werden nachfolgend anhand der Zeichnungen beschrieben. In diesem zeigt:
- Fig. 1: einen Längsschnitt durch eine erste Ausführungsform eines Ofens in Form eines Einkammer-Vakuumofens;
- Fig. 2: einen Schnitt entlang dar Linie II-II in Fig. 1 durch dem kalten Bereich des Ofens;
- Fig. 3: einem Schnitt entlang der Linie III-III in Fig. 1 durch die Heizkammer des Ofens;
- Fig. 4: eine Einzelheit in Fig. 3;
- Fig. 5: einen Schnitt durch das Chargiergestell des Ofens;
- Fig. 6: einen Längsschnitt durch eine zweite Ausführungsform in Form eines Dreikammer-Vakuumofens;
- Fig. 7: einen Schnitt entlang der Linie VII-VII in Fig. 6 durch die Heizkammer;
- Fig. 8: einen Schnitt entlang der Linie VIII-VIII in Fig. 6 durch die Abschreckkammer;
- Fig. 9: einen Schnitt durch das Chargiergestell für den Dreikammer-Vakuumofen.

In den Fig. 1 bis 5 ist eine erste Ausführungsform eines Ofens zur partiellen Wärmebehandlung von Werkzeugen in Form eines Einkammer-Vakuumofens 1 und in den Fig. 6 bis 9 eine zweite Ausführungsform in Form eines Dreikammer-Vakuumofens 2 dargestellt.

Der Einkammer-Vakuumofen 1 der ersten Ausführungsform besteht aus einem Ofengehäuse 3, welches eine Ofenkammer 4 definiert. Diese bildet zwei Plätze, nämlich einen kalten Platz (in Fig. 1 links) sowie einen warmen Platz (in Fig. 1 rechts), wobei in dem warmen Platz eine Heizkammer 5 angeordnet ist, in der die partielle Wärmebehandlung durchgeführt wird. Verbunden sind die beiden Plätze durch einen Rollgang 6, welcher eine Transporteinrichtung definiert und der im Bereich des warmen Platzes mit der Heizkammer 5 mittels eines Exzenterantriebs 7 heb- und senkbar ist. Dies ist durch den Doppelpfeil D in Fig. 1 angedeutet. Zwischen den beiden Plätzen sind zwei Querstromventilatoren 8 angeordnet. Weiterhin weist der kalte Bereich des Einkammer-Vakuumofens 1 seitliche Wärmetauscherelemente 9 auf. Schließlich ist in Fig. 3 noch ein Pufferbehälter 10 sowie eine Evakuiereinrichtung 11 zu erkennen.

Die Heizkammer 5 besitzt ein Gehäuse mit einer Isolierung 12, welche aus einem hochtemperatur- und oxidationsbeständigen Isoliermaterial besteht, beispielsweise aus Aluminiumoxid-Fasern. An der Innenseite der Isolierung 12 sind ebenfalls hochtemperatur- und oxidationsbeständige sowie wärmespeichernde Platten 13 aus einem Material mit hohem Wärmeemissionsverhalten angeordnet, beispielsweise Siliziumcarbid-Platten. Zum kalten Platz des Einkammer-Vakuumofens 1 hin gerichtet weist die Heizkammer 5 eine Tür 14 auf, welche wahlweise nach oben oder zur Seite hin klappbar oder verschiebbar ist und ebenso eine Isolierung 12 sowie wärmespeichernde Platten 13 wie die übrige Heizkammer 5 aufweist. Der Boden der Heizkammer 5 wird durch eine Bodenluke 15 gebildet, die aus dem gleichen Isolationsmaterial besteht wie die Isolierung 12, die jedoch keine wärmespeichernden Platten 13 wie die übrige Heizkammer 5 aufweist. Mittels einer Heb- und Senkrichtung 16 ist diese Bodenluke 15 unterhalb des Rollgangs 6 absenkbar, wie in Fig. 4 auf der rechten Seite gestrichelt erkennbar ist.

Innerhalb der Heizkammer 5 weist diese an der Decke sowie an der Seite Heizelemente 17 auf, die aus hochtemperaturbeständigem, oxidationsbeständigem und vakuumfestem Heizleiter-Werkstoff bestehen, beispielsweise aus Kanthal.

Für die Aufnahme der für die Wärmebehandlung vorgesehenen Werkzeuge 18 dient ein Chargiergestell 19, welches in Fig. 5 detailliert dargestellt ist. Dieses Chargiergestell 19 besteht zunächst aus einem rechteckigen Transportrahmen 20. Auf diesem ist eine Grundplatte 21 beispielsweise aus Stahl gelagert. Die Grundplatte 21 nimmt eine Isolierplatte 22 auf, beispielsweise eine Aluminiumoxidfaser-Platte, die die Wärmeübertragung auf die Grundplatte 21 vermindern soll. Auf die Isolierplatte 22 ist schließlich ein Strahlungsschirm 23 aufgebracht, beispielsweise in Form eines polierten Bleches oder einer Folie mit einem niedrigen Wärmeemissionswert, d.h. hoher Reflexion. Als Werkstoff kann beispielsweise NiCr-Material verwendet werden. Der so gebildete Verbund aus Grundplatte 21, Isolierplatte 22 und Strahlungsschirm 23 weist Bohrungen 24 zur Aufnahme der Werkzeuge 18 in Form von Spiralbohrer-Rohlingen auf. Unterhalb des Verbundes ist mit Abstand eine Bodenplatte 25 angeordnet, welche an ihrer Unterseite hinwiederum mit einem Strahlungsschirm 26 versehen ist. Über Gewindebolzen 27, die in der Grundplatte 21 befestigt sind und die eine Verstelleinrichtung 28 definieren, ist die Bodenplatte 25 mit ihrem Strahlungsschirm 26, der im übrigen aus dem gleichen Material bestehen kann wie der Strahlungsschirm 23, derart höhenverstellbar, daß die Eintauchtiefe der Werkzeuge 18 variiert werden kann.

Der Einkammer-Vakuumofen 1 funktioniert wie folgt:
Nach Öffnen der Ofentür 29 wird die Charge 30 dem kalten Platz des Einkammer-Vakuumofens 1 aufgegeben, indem der Transportrahmen 20 des Chargiergestells 19, der im übrigen an den Längsseiten Führungsleisten mit bearbeiteter Unterseite aufweist und beispielsweise aus Grauguß besteht, auf dem Rollgang 6 zur Auflage kommt, wie dies beispielsweise in Fig. 2 erkennbar ist. Beim Beschicken des Einkammer-Vakuumofens 1 befindet sich die Heizkammer 5 bereits auf der vorgeschriebenen Arbeitstemperatur, wobei die Bodenluke 15 geschlossen ist, wie in Fig. 3 mittels der durchgezogenen Linien dargestellt ist. Auf der rechten Seite dieser Fig. 3 ist ebenfalls die Heizkammer 5 ohne Charge 30 dargestellt.

Nach Schließen der Ofentür 29 wird die Ofenkammer 4 evakuiert und anschließend das Chargiergestell 19 auf dem Rollgang 6 mittels einer Stoß-Zug-Ketteneinheit 31 durch Einklinken in die Heizkammer 5 verfahren, nachdem zuvor die Tür 14 geöffnet und die Bodenluke 15 mittels der Heb- und Senkeinrichtung 16 abgesenkt worden ist. Nachdem das Chargiergestell 19 seine Position innerhalb der Heizkammer 5 erreicht hat, wird die Tür 14 geschlossen und mittels des Exzenterantriebs 7 der Rollgang 6 derart nach oben bewegt, daß das Chargiergestell 19 die Heizkammer 5 unten abschließt und dabei die Bodenluke 15 ersetzt. In diesem Zustand kann dann die Wärmebehandlung erfolgen, wobei diese sofort eintritt, da sich die Heizkammer 5 bereits auf Arbeitstemperatur befindet.

Nach Beendigung der Wärmebehandlung wird die Tür 14 geöffnet sowie der Rollgang 6 wieder nach unten bewegt und mittels der Stoß-Zug-Ketteneinheit 31 das Chargiergestell 19 wieder herausgefahren. Sofort danach wird die Tür 14 wieder geschlossen und die Bodenluke 15 nach oben gefahren, so daß die Heizkammer 5 allseitig abgeschlossen ist und keine Wärme austritt. Durch Betätigen der Querstromventilatoren 8 erfolgt dann eine Abschreckung der Charge 30 im linken Bereich der Ofenkammer 4. Nach erfolgter Abschreckung und nach Fluten des Ofengehäuses 3 kann dann nach Öffnen der Ofentür 29 die Charge 30 entnommen werden.

Der in den Fig. 6 bis 9 dargestellte Dreikammer-Vakuumofen 2 der zweiten Ausführungsform besteht aus drei Kammern, nämlich einer Vorkammer 32, einer dieser nachgeordneten Heizkammer 33, der schließlich eine Abschreckkammer 34 nachgeordnet ist. Diese drei Kammern 32, 33, 34 sind jeweils durch vakuumdichte und thermisch isolierende Zwischentüren 35 voneinander getrennt, wobei weiterhin jeder der Kammern 32, 33, 34 eine Evakuiereinrichtung zugeordnet ist.

Die Vorkammer 32 besitzt eine Ofentür 36. Darüber hinaus ist in ihr ein Teleskopladesystem 37 angeordnet.

Die Heizkammer 33 ist entsprechend der der ersten Ausführungsform mit dem Einkammer-Vakuumofen 1 ausgebildet. Abweichend davon brauchen jedoch die Materialien für Isolation und Heizung nicht oxidationsbeständig bei hohen Temperaturen zu sein, da die Heizkammer 33 im warmen Zustand ständig unter Vakuum verbleibt. Verwendet wird hier daher im wesentlichen Graphitmaterial bzw. Molybdän. Der Transport in die Heizkammer 33 erfolgt mittels des Teleskopladesystems 37, d.h. über eine kombinierte Hub- und Verfahreinrichtung, welche in einem heb- und senkbaren Rahmen eingebaut ist. Statt bei der Heizkammer in Fig. 5 weist die Heizkammer 33 bei dieser Ausführungsform noch eine zweite Tür 14′ zur dahinter befindlichen Abschreckkammer 34 hin auf.

Die Abschreckkammer 34 schließlich weist ebenfalls ein Teleskopladesystem 37′ auf sowie vor allem ein Kühlgebläse 38 sowie seitliche Wärmetauscherelemente 9. Um die Chargen 30 der Abschreckkammer 34 entnehmen zu können, weist diese noch eine Ofentür 36′ auf.

Der Dreikammer-Vakuumofen 2 arbeitet wie folgt:
Zunächst wird die zu behandelnde Charge 30 der Vorkammer 32 aufgegeben, indem das Chargiergestell 19 entsprechend eingebracht wird. Dieses in Fig. 9 dargestellte Chargiergestell unterscheidet sich von dem der ersten Ausführungsform lediglich dadurch, daß kein Transportrahmen 20 aufgrund des hier verwendeten Teleskopladesystems 37, 37′ vorgesehen ist. Ansonsten ist der Aufbau identisch. Nach Einbringen des Chargiergestells 19 über ein externes Transportsystem wird die Ofentür 36 vakuumdicht verschlossen. Die Zwischentüren 35 zwischen den Kammern 32, 33, 34 sind ebenfalls geschlossen, so daß insbesondere in der mittleren Heizkammer 33 Vakuum herrscht und sich vor allem auf Arbeitstemperatur befindet. Sodann wird die Vorkammer 32 auf den Arbeitsdruck der Heizkammer 33 evakuiert. Vor dem Transport der Charge 30 in die Heizkammer 33 wird die dazwischen befindliche vakuumdichte und thermische Zwischentür 35 geöffnet und die Bodenluke 15 der Heizkammer 33 fährt nach unten. Das Chargiergestell 19 wird nunmehr mittels des Teleskopladesystems 37 in die Heizkammer 33 transportiert, nachdem die linke Tür 14 der Heizkammer 5 geöffnet worden ist. Nachdem das Chargiergestell 19 seinen endgültigen Platz erreicht hat, wird die Tür 14 sowie die Zwischentür 35 wieder geschlossen. Nachdem das Chargiergestell 19 die Position der Bodenluke 15 der Heizkammer 33 eingenommen und diese hermetisch abgeschlossen ist, erfolgt nunmehr die Erwärmung der Werkzeuge 18, die aus dem Chargiergestell 19 herausragen.

Nach Ende der Austenitisierung wird die rechte Tür 14′ der Heizkammer 5 sowie die vakuumdichte und thermische Zwischentür 35 zur Abschreckkammer 34 geöffnet. Mittels des Teleskopladesystems 37′ der Abschreckkammer 34 wird die Charge 30 in die Abschreckkammer 34 transportiert. Sowohl die Tür 14′ der Heizkammer als auch die Zwischentür 35 schließen wieder und die Bodenluke 15 der Heizkammer 5 fährt nach oben. Nunmehr wird die Abschreckkammer mit Gas gefüllt, wobei der Druck einstellbar und Überdruck möglich ist, das Kühlgebläse 38 wird eingeschaltet und kühlt die Charge 30 ab, beispielsweise bis auf Temperaturen von weniger als 150°C. Danach wird die Ofentür 36 der Abschreckkammer 34 geöffnet und die Charge 30 wird anschließend von einem externen Transportsystem aus der Abschreckkammer 34 geholt.

Während des gesamten Behandlungsvorganges bleibt die Heizkammer 33 unter Vakuum sowie vor allem auf Arbeitstemperatur, so daß ein schneller Wärmeübertrag auf die zu behandelnden Werkzeuge 18 möglich ist.

### Bezugszeichenliste

- 1: Einkammer-Vakuumofen
- 2: Dreikammer-Vakuumofen
- 3: Ofengehäuse
- 4: Ofenkammer
- 5: Heizkammer
- 6: Rollgang
- 7: Exzenterantrieb
- 8: Querstromventilator
- 9: Wärmetauscherelement
- 10: Pufferbehälter
- 11: Evakuiereinrichtung
- 12: Isolierung
- 13: Platte
- 14: Tür
- 14′: Tür
- 15: Bodenluke
- 16: Heb- und Senkeinrichtung
- 17: Heizelement
- 18: Werkzeug
- 19: Chargiergestell
- 20: Transportrahmen
- 21: Grundplatte
- 22: Isolierplatte
- 23: Strahlungsschirm
- 24: Bohrung
- 25: Bodenplatte
- 26: Strahlungsschirm
- 2: 7 Gewindebolzen
- 28: Verstelleinrichtung
- 29: Ofentür
- 30: Charge
- 31: Stoß-Zug-Ketteneinheit
- 32: Vorkammer
- 33: Heizkammer
- 34: Abschreckkammer
- 35: Zwischentür
- 36: Ofentür
- 36′: Ofentür
- 37: Teleskopladesystem
- 37′: Teleskopladesystem
- 38: Kühlgebläse
- D: Doppelpfeil

## Patentansprüche

1. Ofen zur partiellen Wärmebehandlung von einen Einspannbereich und einen Arbeitsbereich aufweisenden Werkzeugen (18), insbesondere Bohrern,
mit einer die Chargen (30) für die Werkzeuge (18) aufnehmenden sowie eine Tür (14,14') aufweisenden Heizkammer (5,33), in der Wärmestrahlung abgebende Heizelemente (17) für die Härtung unter Vakuumbedingungen angeordnet sind, mit einer Evakuiereinrichtung (11),
mit einer Abschreckeinrichtung
sowie mit einem Chargiergestell (19) zur Aufnahme der zu behandelnden Werkzeuge (18), wobei der nicht zu erwärmende Einsatzbereich innerhalb und der zu erwärmende Arbeitsbereich außerhalb des Chargiergestells (19) angeordnet ist, und wobei der Ofen einen ersten Bereich aufweist, in dem die ständig auf Arbeitstemperatur sich befindende Heizkammer (5,33) angeordnet ist,
der Ofen weiterhin einen zweiten Bereich zum Be- und Entladen sowie zum Abschrecken aufweist und wobei
zwischen diesen beiden Bereichen eine Transporteinrichtung für die Chargen (30) angeordnet ist,
**dadurch gekennzeichnet**,
daß die Heizkammer (5,33) eine absenkbare Bodenluke (15) aus Isolationsmaterial aufweist und daß das Chargiergestell (19) aus einer Isolierplatte (22) besteht, auf der ein Strahlungsschirm (23) angeordnet ist, wobei das Chargiergestell (19) mittels der Transporteinrichtung unter die Heizkammer (5,33) verfahrbar ist und dabei in seiner Arbeitsposition die abgesenkte Bodenluke (15) ersetzt.

2. Ofen nach Anspruch 1, dadurch gekennzeichnet, daß das Chargiergestell (19) zusätzlich mit einer Heb- und Senkeinrichtung (16) versehen ist.

3. Ofen nach Anspruch 1 oder 2, dadurch gekennzeichnet, daß die Isolierplatte (22) mit ihrem Strahlungsschirm (23) auf einer Grundplatte (21) angeordnet ist.

4. Ofen nach einem der Ansprüche 1 bis 3, dadurch gekennzeichnet, daß der Strahlungsschirm (23) und die Isolierplatte (22) sowie gegebenenfalls die Grundplatte (21) mit durchgehenden Bohrungen (24) für die Aufnahme der Werkzeuge (18) versehen sind und daß unterhalb davon eine Bodenplatte (25) mit Abstand angeordnet ist, wobei dieser Abstand mit einer Verstelleinrichtung (28) verstellbar ist.

5. Ofen nach Anspruch 4, dadurch gekennzeichnet, daß die Bodenplatte (25) auf ihrer Außenseite einen strahlungsschirm (26) aufweist.

6. Ofen nach einem der Ansprüche 1 bis 5, dadurch gekennzeichnet, daß der Ofen ein Einkammer-Vakuumofen (1) ist.

7. Ofen nach einem der Ansprüche 1 bis 5, dadurch gekennzeichnet, daß der Ofen ein Mehrkammer-Vakuumofen ist, wobei die beiden Bereiche in jeweils einer Kammer (32,33,34) vorgesehen sind und wobei die Kammern (32,33,34) jeweils durch vakuumdichte und thermisch isolierende Zwischentüren (35) voneinander getrennt sind.

8. Ofen nach Anspruch 7, dadurch gekennzeichnet, daß der Ofen ein Dreikammer-Vakuumofen (2) ist, bei dem nacheinander eine Vorkammer (32), eine Heizkammer (33) sowie eine Abschreckkammer (34) angeordnet sind, wobei jeder der Kammern (32,33,34) eine Evakuiereinrichtung zugeordnet ist.

9. Ofen nach einem der Ansprüche 1 bis 8, dadurch gekennzeichnet, daß das Gehäuse der Heizkammer (5,33) eine hochtemperaturbeständige und, wenn sie bei den hohen Temperaturen nicht ständig unter Vakuum steht, oxidationsbeständige Isolierung (12) aufweist, an deren Innenseite ebenfalls hochtemperaturbeständige und gegebenenfalls oxidationsbeständige, wärmespeichernde Platten (13) mit hohem Wärmeisolationsverhalten angeordnet sind.

10. Ofen nach einem der Ansprüche 1 bis 9, dadurch gekennzeichnet, daß im kalten Bereich des Ofens Wärmetauscherelemente (9) angeordnet sind.

## Claims

1. Furnace for the partial heat-treatment of tools (18) exhibiting a clamping region and a working region, especially drills,
having a heating chamber (5, 33), which receives the charges (30) for the tools (18) and exhibits a door (14, 14') and in which there are disposed heat radiation-emitting heating elements (17) for the hardening under vacuum conditions,
having an evacuating device (11),
having a quenching device,
and having a charging stand (19) for receiving the tools (18) to be treated, the region of use which is not to be heated being disposed within the charging stand (19) and the working region which is to be heated being disposed outside it,
and the furnace exhibiting a first region in which the heating chamber (5, 33), which is constantly at working temperature, is disposed,
the furnace further exhibiting a second region for loading and unloading and for quenching, and
there being disposed between these two regions a transporting device for the charges (30),
characterized
in that the heating chamber (5, 33) exhibits a lowerable floor hatch (15) made from insulating material, and in that the charging stand (19) comprises an insulating plate (22), on which there is disposed a radiation shield (23), the charging stand (19) being able to be transported, by means of the transporting device, beneath the heating chamber (5, 33) and thereupon replacing, in its working position, the lowered floor hatch (15).

2. Furnace according to Claim 1, characterized in that the charging stand (19) is additionally provided with a lifting and lowering device (16).

3. Furnace according to Claim 1 or 2, characterized in that the insulating plate (22) is disposed, with its radiation shield (23), on a base plate (21).

4. Furnace according to one of Claims 1 to 3, characterized in that the radiation shield (23) and the insulating plate (22) and, where appropriate, the base plate (21) are provided with continuous bores (24) for the reception of the tools (18), and in that beneath these there is disposed, at a distance, a base plate (25), this distance being adjustable by an adjusting device (28).

5. Furnace according to Claim 4, characterized in that the base plate (25) exhibits on its outer side a radiation shield (26).

6. Furnace according to one of Claims 1 to 5, characterized in that the furnace is a single-chamber vacuum furnace (1).

7. Furnace according to one of Claims 1 to 5, characterized in that the furnace is a multi-chamber vacuum furnace, the two regions being provided in each chamber (32, 33, 34) and the chambers (32, 33, 34) being separated respectively from one another by vacuum-tight and thermically insulating intermediate doors (35).

8. Furnace according to Claim 7, characterized in that the furnace is a three-chamber vacuum furnace (2), in which a pre-chamber (32), a heating chamber (33) and a quenching chamber (34) are disposed one after the other, each of the chambers (32, 33, 34) being assigned an evacuating device.

9. Furnace according to one of Claims 1 to 8, characterized in that the housing of the heating chamber (5, 33) exhibits a high-temperature-resistant and, unless constantly under vacuum at the high temperatures, oxidation-resistant insulation (12), on the inner side of which there are likewise disposed high-temperature-resistant and, where appropriate, oxidation-resistant, heat-storing plates (13) having high heat-insulation characteristics.

10. Furnace according to one of Claims 1 to 9, characterized in that in the cold region of the furnace there are disposed heat-exchanger elements (9).

## Revendications

1. Four pour le traitement thermique partiel d'outils (18), présentant une zone de fixation et une zone de travail, en particulier des forets, comprenant :
une chambre de chauffe (5, 33) recevant les charges (30) pour les outils (18), présentant aussi une porte (14, 14'), dans laquelle sont disposés des éléments de chauffage (17) dégageant un rayonnement de chaleur pour la trempe sous conditions de vide,
une installation de mise sous vide (11),
une installation de trempe,
ainsi qu'un bâti de chargement (19) pour la réception des outils (18) devant être traités, la zone d'intervention qui ne doit pas être chauffée étant disposée à l'intérieur, et la zone de travail qui doit être chauffée étant disposée à l'extérieur du bâti de chargement (19),
le four présentant une première zone, dans laquelle est disposée la chambre de chauffe (5, 33) qui doit être maintenue continuellement à la température de travail, et
le four présentant d'autre part une seconde zone pour le chargement et le déchargement, ainsi que pour la trempe, une installation de transport pour les charges (30) étant disposée entre ces deux zones,
caractérisé en ce que,
la chambre de chauffe (5, 33) présente un panneau de plancher (15) en matière isolante pouvant se déplacer vers le bas, et en ce que le bâti de chargement (19) est constitué par une plaque isolante (22), sur laquelle est disposé un écran de protection contre le rayonnement (23), le bâti de chargement (19) pouvant être déplacé au moyen de l'installation de transport sous la chambre de chauffe (5, 33) et remplaçant dans sa position de travail le panneau de plancher (15) qui a été abaissé.

2. Four selon la revendication 1, caractérisé en ce que le bâti de chargement (19) est muni en outre d'un dispositif de montée et de descente (16).

3. Four selon la revendication 1 ou 2, caractérisé en ce que la plaque isolante (22), avec son écran de protection contre le rayonnement (23), est disposée sur une plaque de base (21).

4. Four selon l'une des revendications 1 à 3, caractérisé en ce que l'écran de protection contre le rayonnement (23) et la plaque isolante (22) ainsi que la plaque de base (21), le cas échéant, sont pourvus de perçages débouchants (24) pour la réception des outils (18), et en ce qu'une plaque de plancher (25) y est disposée au-dessous avec un écartement, cet écartement étant réglable par un dispositif de réglage (28).

5. Four selon la revendication 4, caractérisé en ce que la plaque de plancher (25) présente un écran de protection contre le rayonnement (26) sur sa face extérieure.

6. Four selon l'une des revendications 1 à 5, caractérisé en ce que le four est un four sous vide à chambre unique (1).

7. Four selon l'une des revendications 1 à 5, caractérisé en ce que le four est un four sous vide à chambres multiples, les deux zones étant prévues respectivement dans une chambre (32, 33, 34) et les chambres (32, 33, 34) étant séparées l'une de l'autre par des portes intermédiaires (35) étanches au vide et isolées thermiquement.

8. Four selon la revendication 7, caractérisé en ce que le four est un four à vide à trois chambres (2), dans lequel sont disposées l'une derrière l'autre, une préchambre (32), une chambre de chauffe (33), ainsi qu'une chambre de trempe (34), un dispositif de mise sous vide étant associé à chacune des chambres (32, 33, 34).

9. Four selon l'une des revendications 1 à 8, caractérisé en ce que le bâti de la chambre de chauffe (5, 33) présente une isolation (12), résistante à haute température et résistante à l'oxydation quand elle n'est pas continuellement sous vide à ces températures élevées, et en ce que, sur sa paroi intérieure sont disposées également des plaques (13) accumulant la chaleur, résistantes à haute température et, le cas échéant, résistantes à l'oxydation, présentant un bon comportement d'isolation thermique.

10. Four selon l'une des revendications 1 à 9, caractérisé en ce que des éléments d'échangeur de chaleur (9) sont disposés dans la zone froide du four.
